# DEMANDE DE BREVET EUROPEEN

(11) **EP 1 111 307 A1**
(43) Date de publication de la demande: **27.06.2001**
(21) Numéro de dépôt: 00870307.6
(22) Date de dépôt: 19.12.2000
(51) Int. Cl.: F24B 1/188, F24B 7/02

(54) **Appareil de chauffage à circulation d'air**

(30) Priorité: 20.12.1999 EP 99204393
(71) Demandeur: Thermic Investments S.A., 2520 Luxembourg (LU)
(72) Inventeur: Cyris, Rudy, 5660 Couvin (BE)
(74) Mandataire: Van Malderen, Michel

(57) **Abrégé**

La présente invention se rapporte à un appareil de chauffage comportant une première enveloppe (2) entourant un corps de chauffe (1) et une seconde enveloppe (3) entourant totalement ou partiellement la première enveloppe (2) et laissant un espace libre entre les deux enveloppes pour la circulation d'un flux d'air entrant (11) autour du corps de chauffe (1), de préférence par convection naturelle sèche, générant un flux d'air caloporteur sortant (12) dirigé essentiellement horizontalement, caractérisé en ce qu'il comporte, reliant, tout en obstruant l'espace libre entre les deux enveloppes, la face avant de la première enveloppe (2) et la face avant de la seconde enveloppe (3), une plaque (6) pourvue d'une pluralité de perforations calibrées d'entrée d'air (8) et de sortie d'air (7), pour optimiser simultanément la température et la vitesse dudit flux d'air sortant.

## Description

### Objet de l'invention

La présente invention se rapporte à un appareil de chauffage à double enveloppe pour la circulation d'air, de préférence sous forme de convection naturelle sèche.

### Arrière-plan technologique et état de la technique

Certains appareils de chauffage actuels, encastrables ou non, en particulier les inserts ou cassettes, sont alimentés par différents types de combustibles solides, liquides ou gazeux. Ils comportent une première enveloppe qui contient un corps de chauffe et différents moyens assurant une combustion efficace en fonction du combustible pour lequel l'appareil a été conçu, ainsi que l'évacuation des fumées.

Il est également connu d'ajouter une deuxième enveloppe autour de la première enveloppe, afin de récupérer la chaleur et de l'acheminer vers la pièce à chauffer, ou pièce d'ambiance, par une convection d'air naturelle ou forcée à l'aide d'un ou plusieurs ventilateurs. On a dès lors affaire à des échangeurs de chaleur air-air.

Dans le cas où l'appareil de chauffage est encastré dans un mur ou une cheminée, il comporte en plus un cadre, fixé sur la partie avant de la double enveloppe, afin de faciliter et de cacher le raccordement avec la structure portante, c'est-à-dire le mur ou la cheminée.

Dans l'appareil de chauffage, l'air froid, provenant de la pièce ou capté à l'extérieur de celle-ci, circule entre les deux enveloppes, se réchauffe au contact du corps de chauffe et diffuse la chaleur dans la pièce à chauffer en sortant par un espace périphérique libre prévu entre les deux enveloppes.

Cependant, l'incorporation dans les appareils de chauffage d'un espace libre entre les deux enveloppes peut provoquer des perturbations entre le flux d'air ambiant aspiré depuis la pièce ou depuis l'extérieur de la pièce et le flux d'air chaud acheminé vers la pièce à chauffer.

Le confort thermique dans une pièce d'habitation est lié aux deux modes de propagation de la chaleur qui sont le rayonnement et la convection. Dans les appareils existants, les flux d'air convectifs ne sont donc pas toujours dérivés de la manière la plus efficace pour assurer une sensation de bien-être pour l'utilisateur qui se trouve dans la pièce à chauffer.

Le document US-A-4 601 280 propose un appareil de chauffage à double paroi pour la convection forcée, où l'on peut ajuster l'entrée d'air froid, venant soit de l'ambiance, soit de l'extérieur à l'habitation.

Le document US-A-5 626 127 propose une installation similaire avec des orifices d'entrée de l'air, en communication avec la chambre de combustion et se trouvant derrière la face avant de l'appareil.

Dans le document US-A-4 271 815, le foyer est complètement isolé de l'air ambiant, qui n'est pas utilisé pour la combustion. L'air ambiant est réchauffé dans une chambre à double enveloppe. Celle-ci est mise en communication avec l'ambiance par une paroi d'entrée à claire-voie et une grille de sortie.

Enfin, dans le document FR-A-2 601 116, on décrit une installation du même type que précédemment où la chaleur sortant de la chambre de combustion est acheminée vers le dispositif d'évacuation de fumées par une série de canaux horizontaux essentiellement parallèles. La finalité de ces canaux, éventuellement munis d'ailettes, est d'augmenter la surface d'échange thermique dans le foyer.

Tous ces dispositifs sont notamment destinés à augmenter le débit calorifique, et donc le rendement de ces installations. Ils n'ont pas pour but d'optimiser des flux de convection d'air.

La plupart des pièces d'habitation comportant des appareils de chauffage de ce type présentent cependant une stratification thermique importante. On entend par là qu'il existe généralement un gradient de température entre le sol et le plafond. Ainsi, on mesure couramment chez l'habitant des températures de l'ordre de 30°C au niveau du plafond et de l'ordre de 10°C au niveau du sol. Il en résulte un inconfort thermique que la plupart des usagers corrigent en augmentant la température moyenne ambiante.

On estime qu'une augmentation de température de 1° à l'ambiance correspond à une consommation supplémentaire d'énergie de 6%, sous forme de bois ou de fuel de chauffage par exemple. Si on pouvait faire disparaître la stratification thermique dans le logement, on pourrait réaliser des économies d'énergie saisonnières allant jusqu'à 50%.

### Buts de l'invention

La présente invention vise à fournir un nouvel appareil de chauffage présentant une chambre de convection naturelle sèche sous forme d'une double enveloppe, ne présentant pas les inconvénients de l'état de la technique.

En particulier, l'invention vise à fournir un appareil de chauffage permettant d'améliorer ou d'optimiser le confort thermique de l'utilisateur ainsi que le rendement thermique saisonnier de l'appareillage.

Un but complémentaire de l'invention est de proposer une solution de chauffage naturelle, sèche, simple, économique et présentant les avantages du chauffage par le sol sans en présenter les inconvénients techniques.

### Principaux éléments caractéristiques de l'invention

La présente invention concerne un appareil de chauffage destiné à être encastré ou non dans une structure portante telle qu'un mur ou une cheminée d'une pièce à chauffer, et qui comporte une première enveloppe incorporant un corps de chauffe réalisé en des matériaux adéquats bien connus de l'homme de l'art, tels que l'acier, la fonte, la brique réfractaire ou tout autre matériau et incorporant différents moyens de combustion adaptés au combustible solide, liquide ou gazeux utilisé, et une deuxième enveloppe entourant totalement ou partiellement la première enveloppe destinée à récupérer la chaleur et à l'acheminer vers la pièce à chauffer par convection naturelle ou forcée à l'aide d'un ou de plusieurs moyens adéquats (tels que des ventilateurs, déflecteurs ou chicanes).

L'appareil de chauffage comporte en outre, reliant, tout en obstruant l'espace libre entre les deux enveloppes, la face avant de la première enveloppe et la face avant de la deuxième enveloppe, une plaque pourvue de manière avantageuse d'une pluralité de perforations calibrées permettant de canaliser et de favoriser la circulation d'air, ladite plaque formant ainsi une partie de la face avant de l'appareil de chauffage.

Selon l'invention, les perforations calibrées d'entrée d'air et de sortie d'air, dont la forme a été déterminée expérimentalement, permettent d'améliorer par rapport à l'état de la technique, ou d'optimiser simultanément la température et la vitesse ou l'énergie cinétique horizontale dudit flux d'air sortant. Ces perforations calibrées peuvent très avantageusement être de simples perforations calibrées à plat dans la tôle frontale, qui est solidaire de la première enveloppe et de la seconde enveloppe de l'appareil de chauffage.

On entend par "appareil de chauffage", tout dispositif de chauffage susceptible d'être présent dans une pièce à chauffer, en particulier des appareils encastrables tels que des inserts et cassettes ou des poêles comportant un raccord direct ou via une cheminée vers l'extérieur de la pièce. Ces appareils de chauffage peuvent être réalisés en tout type de matériau (métal, acier, fonte, etc.).

Dans le cas où l'appareil de chauffage est encastrable, la plaque comporte avantageusement un débordement extérieur de la face avant de la deuxième enveloppe, ledit débordement pouvant servir de raccord de l'appareil encastrable sur une structure portante tel qu'un mur ou une cheminée ou pouvant cacher ledit raccord.

Le raccord entre l'appareil de chauffage encastrable et sa structure portante est réalisé par des moyens adéquats connus de l'homme de l'art.

Les perforations ou orifices présents sur la plaque métallique peuvent avoir des formes diverses (rondes, carrées, rectangulaires, triangulaires, hexagonales, en forme de losange, d'étoile ou autres, ou encore un mélange d'entre elles) adaptées au goût esthétique du consommateur.

La plaque comportant les perforations peut être réalisée en tout matériau (métal, céramique, fonte, etc.), dont la forme, l'épaisseur et l'aspect extérieur sont adaptés aux autres matériaux des appareils de chauffage de l'invention. Cette plaque peut notamment être recouverte d'un émail vitrifié, d'une finition satinée très résistante à la chaleur, d'une peinture ou d'une finition par dépôt de graphite.

De manière avantageuse, des moyens tels que des déflecteurs peuvent être prévus et disposés sur ou sous ladite plaque perforée de manière à améliorer la diffusion de la chaleur dans des directions privilégiées de la pièce à chauffer, en particulier dans des directions où elle ne serait pas susceptible de provoquer des perturbations susceptibles de gêner et d'empêcher la prise d'air froid provenant de ladite pièce à chauffer.

Un autre aspect de la présente invention concerne un procédé de calibrage expérimental d'une pluralité de perforations d'entrée d'air et/ou de sortie d'air, pour optimiser simultanément la température et la vitesse d'un flux d'air chaud sortant d'un appareil de chauffage à double enveloppe, et comprenant les étapes suivantes :
- on pratique une pluralité de perforations de forme déterminée en guise d'entrées et sorties d'air dans la plaque ;
- on ajuste par essais successifs la taille desdites perforations, en gardant constamment un rapport de la section totale aérolique, S_{A}, des perforations de sortie d'air à la section totale aérolique des perforations d'entrée d'air, S_{D}, essentiellement proche de la valeur correspondant à la relation S_{A} = S_{D} x T_{A}/T_{amb}, où T_{A} est la température absolue souhaitée de l'air sortant en fonctionnement et T_{amb}, la température absolue à l'ambiance.

Avantageusement, le procédé de l'invention comprend les étapes suivantes pour effectuer l'ajustement de la taille desdites perforations :
- en air calme, on installe une boîte à fumées à proximité des entrées d'air dudit appareil de chauffage ;
- on visualise, à des régimes de fonctionnement respectivement maximal, intermédiaire et minimal dudit appareil de chauffage, la trajectoire de l'air caloporteur sortant, ladite visualisation étant réalisée de préférence par des moyens photographiques ou vidéo ;
- on ajuste la taille desdites perforations d'entrée et/ou sortie, en respectant essentiellement la forme de départ desdites perforations, de manière à maximiser la distance limite, mesurée à partir dudit appareil de chauffage, à laquelle on obtient un flux d'air chaud sortant essentiellement horizontal, pour chacun desdits trois régimes de fonctionnement.

De préférence, le procédé de l'invention comprend les étapes suivantes pour effectuer l'ajustement de la taille desdites perforations :
- on place au moins un thermocouple, protégé du rayonnement dudit appareil de chauffage en fonctionnement, dans la zone où le flux d'air caloporteur sortant est essentiellement horizontal et commence à s'incurver vers le haut, définissant une distance limite mesurée à partir dudit appareil de chauffage ;
- on ajuste la taille desdites perforations d'entrée et/ou de sortie, en respectant essentiellement la forme de départ desdites perforations, de manière à maximiser la température mesurée par ledit thermocouple, à des régimes de fonctionnement respectivement maximal, intermédiaire et minimal dudit appareil de chauffage, à ladite distance limite.

### Brève description des figures

La figure 1 représente un insert ou cassette selon l'état de la technique ou la présente invention.

La figure 2 représente une vue en coupe latérale de la double enveloppe d'un insert ou cassette selon l'invention.

### Description d'une forme d'exécution préférée de l'invention

Le principe à la base de l'invention est de maximaliser l'énergie cinétique d'un flux horizontal d'air chaud de convection émis par un appareil de chauffage individuel dans le volume récepteur où se trouve l'utilisateur. Ainsi, il est rendu possible de briser la stratification thermique de la pièce d'habitation par la formation d'une nappe d'air de haute énergie cinétique, étendue dans le lieu de séjour.

La figure 1 représente un appareil de chauffage selon l'état de la technique, qui comprend une première enveloppe 2 autour d'un corps de chauffe 1, qui est adaptée de manière à assurer la dissipation maximale de la chaleur ainsi qu'une vision du feu et un rayonnement optimal. Avec ce corps de chauffe 1, l'appareil de chauffage de l'invention comporte également différents moyens de combustion adaptés au combustible solide, liquide ou gazeux utilisé. L'appareil de chauffage comporte également une seconde enveloppe 3 entourant la première enveloppe 2, et laissant un espace pour un déplacement d'air entre les deux enveloppes permettant de récupérer la chaleur provenant du corps de chauffe 1 et d'acheminer la chaleur vers la pièce à chauffer où est disposé ledit appareil de chauffage.

L'espace libre entre les deux enveloppes 2 et 3 est obstrué par une plaque 6 qui comporte des perforations 7 et 8 destinées à canaliser l'air chaud 12 et l'air froid 11 qui circule dans l'espace entre les deux enveloppes. Par la suite, on utilisera également les termes orifices ou ajutages pour désigner les perforations 7,8.

Dans l'état de la technique, aucune contrainte n'est donnée pour la position ou la forme des orifices ou perforations 7, 8, ceux-ci pouvant même être sous forme d'une paroi à claire-voie, de "persiennes" ou sous forme de grille. Il s'ensuit qu'on n'optimise pas dans les dispositifs connus la direction et la vitesse des flux d'air entrant 11 et sortant 12 respectivement.

Selon l'invention, les orifices d'entrée 8 et de sortie 7 de l'air dans la double enveloppe sont calibrés expérimentalement.

Ainsi, étant donné que l'espace entre les faces avant des deux enveloppes 2 et 3 est essentiellement obstrué par la plaque 6, l'air froid de convection pénétrant dans l'appareil de chauffage par les perforations 8 de la plaque 6 est également mieux canalisé.

De tels appareils de chauffage sont habituellement disposés dans la partie basse des pièces à chauffer afin de favoriser le flux ascendant de la chaleur vers celles-ci.

Selon l'invention, l'air ambiant 11, généralement froid, est canalisé au niveau de la partie la plus basse de l'appareil en pénétrant par les perforations ou orifices calibrés 8 disposés sur la partie inférieure de la pièce métallique 6 ou en dessous de la pièce métallique.

Par un tel système, la sortie de l'air réchauffé 12 par les perforations ou orifices 7 situés sur la partie haute de cette même pièce métallique 6 se fait ainsi de manière optimale.

Comme il apparaît à la figure 1, la plaque 6 peut comporter un débordement extérieur 5 dépassant de la face avant de la deuxième enveloppe et pouvant servir de raccord de l'appareil encastrable sur une structure portante tel qu'un mur ou une cheminée ou pouvant servir de structure décorative cachant un tel raccord (non représenté sur la figure).

Considérons une double enveloppe classique naturellement convective d'un foyer sec, telle que représentée en coupe sagittale à la figure 2.

On n'a pas représenté la vitre située entre les points A et D, ni les équipements d'amenée d'air, ni les exutoires de gaz brûlés.

La pompe convective naturelle est la colonne d'air chaud CB de hauteur h. Sa pression motrice vaut${\text{P}}_{\text{M}} \text{= h.g. Δρ,}$ où g est l'accélération de la pesanteur et Δρ la différence de densité moyenne entre la colonne d'air chaud CB et l'ambiance. On a :${\text{Δρ = ρ}}_{\text{ambi}} {\text{(T}}_{\text{ambi}} {\text{/T}}_{\text{CB}} \text{- 1),}$ où ρ_{ambi} est la masse volumique de l'air ambiant, T_{ambi} est la température absolue de l'ambiance et T_{CB} est la température moyenne absolue de la colonne CB. Finalement,${\text{P}}_{\text{M}} {\text{= h.g.ρ}}_{\text{ambi}} {\text{(T}}_{\text{ambi}} {\text{/T}}_{\text{CB}} \text{- 1).}$

D'autre part, la vitesse d'éjection de l'air chaud 12 en A est donnée par la formule de Bernouilli, dans le cas d'un ajutage idéal sans frottement ni remous :${\text{P}}_{\text{A}} {\text{= ½ ρ}}_{\text{A}} {\text{v}}_{\text{A}} {\text{}}^{\text{2}} \text{,}$ où P_{A} est la pression dynamique en A, équivalente à P_{B} moins la perte de charge sur le tronçon BA, ρ_{A} est la masse volumique de l'air chaud en A et V_{A} est la vitesse de l'air émis à l'atmosphère 12, la pression statique étant considérée comme nulle dans le cas présent.

On a finalement :${\text{ν}}_{\text{a}} \text{=} \sqrt{\frac{\text{2} {\text{P}}_{\text{a}}}{{\text{ρ}}_{\text{a}}}} \text{,}$ où ρ_{A} = ρ_{ambi} (T_{ambi}/T_{A}), avec T_{A} la température absolue de l'air chaud en A.

En conséquence, le débit massique d'air supposé constant sur toute la trajectoire est donné par :${\text{D}}_{\text{M}} {\text{= ρ}}_{\text{A}} {\text{S}}_{\text{A}} {\text{v}}_{\text{A}} \text{,}$ ou par la fonction puissance${\text{D}}_{\text{M}} {\text{= α x (P}}_{\text{M}} {\text{- Σ pertes de charges)}}^{\text{n}} \text{,}$ où 1/3 < n < 1/2, la valeur de n dépendant du régime aérolique, où α est coefficient dépendant de la forme et de la taille des orifices calibrés et où Σ pertes de charges est la somme des pertes de charge singulières en D, C, B et A et linéaires sur les tronçons DC, CB et BA.

Pour maximiser l'énergie cinétique du flux horizontal 12 selon l'invention, il faut obtenir la plus grande vitesse possible en A et donc la plus haute température possible sur le tronçon CB. Il faut donc amener l'air à être le plus chaud possible en C.

Or le tronçon d'entrée DC est stratifié thermiquement : dans la chambre de combustion, la sole chaude est située en position supérieure, la paroi froide étant en position inférieure. Cette situation est prépondérante par exemple dans un appareil de chauffage à bois chargé en braises, un appareil de chauffage à mazout à brûleur très chaud ou encore dans un appareil de chauffage à gaz rayonnant.

Il faut donc "briser" à nouveau la stratification dans ce tronçon pour arracher efficacement la chaleur de la sole, c'est-à-dire à la partie supérieure de la double paroi constituant la partie inférieure DC de la chambre de convection.

On obtient cet effet en augmentant les gradients latéraux (horizontaux) de vitesse de l'air caloporteur 11 entrant en D. Selon l'invention, on aménage ainsi des ajutages d'injection calibrés où l'air aspiré par le tronçon CB entre en ligne droite horizontale depuis l'ambiance.

Le tronçon CB est calibré pour un équilibre optimum entre la plus haute température possible et les plus petites pertes de charge, afin d'assurer une meilleure convection naturelle sur une paroi chaude verticale déjà alimentée en énergie turbulente par des injecteurs D débitant dans le tronçon DC. Le tronçon supérieur BA n'est pas stratifié thermiquement car la plaque chaude est en l'occurrence en position inférieure. Ce tronçon sera donc avantageusement de section la plus grande possible pour limiter les pertes de charge et de vitesse.

De manière générale, la section totale aérolique S_{A} des ajutages en A est rapportée à la section totale aérolique des ajutages en D par la relation suivante${\text{S}}_{\text{A}} {\text{= S}}_{\text{D}} {\text{x T}}_{\text{A}} {\text{/T}}_{\text{amb}} \text{,}$ où T_{A} et T_{amb} sont respectivement les températures absolues en A et à l'ambiance, cette expression tenant compte de la dilatation du débit volumique à débit massique constant.

La forme des orifices est agencée dans des limites fixées par l'esthétique, ceux-ci étant visibles de l'extérieur, et pour avoir la plus grande section aérolique possible pour une section réelle donnée, ce qui est d'autant plus important que la profondeur DC est grande.

Pratiquement, on calibre les perforations (7,8) de la manière suivante. D'abord, un "designer" propose, par exemple sur une base esthétique, un certain nombre de perforations de forme déterminée pour les entrées et sorties de la double paroi d'un prototype d'appareil de chauffage. Ensuite, un expérimentateur ajuste la taille des perforations, dans le sens de la maximisation de leur section aérolique, en gardant constamment un rapport de la section totale aérolique S_{A} des ajutages en A à la section totale des ajutages en D proche de la valeur correspondant à la relation S_{A} = S_{D} x T_{A}/T_{amb}.

L'expérimentateur procède de la manière suivante. En air calme, il installe une boîte à fumées, du genre utilisé pour les effets théâtraux, à l'entrée D de la double paroi. Il visualise ensuite, aux régimes respectivement maximal, intermédiaire et minimal du prototype, la trajectoire de l'air caloporteur sortant de A (12). Cette visualisation peut être réalisée par exemple en utilisant des moyens photographiques. L'expérimentateur ajuste alors la taille des perforations, en respectant plus ou moins la forme prescrite par le designer, de manière à obtenir une injection naturelle d'air chaud (12) dans la pièce, allant le plus loin en avant de l'appareil prototype, aux trois régimes de fonctionnement précités.

L'expérience peut encore éventuellement être affinée en retirant la boîte à fumée susmentionnée et en plaçant des thermocouples, protégés du rayonnement de l'appareil, dans la zone de la trajectoire de l'air caloporteur sortant qui s'incurve vers le haut. Dans cette zone, il essaie d'obtenir la température la plus élevée possible à la plus grande distance horizontale possible de l'appareil. Par exemple, on se limite à une ligne horizontale dans le plan sagittal, se trouvant à un mètre au-dessus de la sortie A.

## Revendications

1. Appareil de chauffage comportant une première enveloppe (2) entourant un corps de chauffe (1) et une seconde enveloppe (3) entourant totalement ou partiellement la première enveloppe (2) et laissant un espace libre entre les deux enveloppes pour la circulation d'un flux d'air entrant (11) autour du corps de chauffe (1), de préférence par convection naturelle sèche, générant un flux d'air caloporteur sortant (12) dirigé essentiellement horizontalement, caractérisé en ce qu'il comporte, reliant, tout en obstruant l'espace libre entre les deux enveloppes, la face avant de la première enveloppe (2) et la face avant de la seconde enveloppe (3), une plaque (6) pourvue d'une pluralité de perforations d'entrée d'air (8) et de sortie d'air (7), calibrées expérimentalement, pour optimiser simultanément la température et la vitesse dudit flux d'air sortant (12).

2. Appareil de chauffage selon la revendication 1, caractérisé en ce que la plaque (6) est réalisée en métal ou en fonte.

3. Appareil de chauffage selon la revendication 1 ou 2, caractérisé en ce qu'il est encastrable.

4. Appareil de chauffage selon la revendication 3, caractérisé en ce que la plaque (6) forme une partie de la face avant de l'appareil de chauffage.

5. Appareil de chauffage selon la revendication 3 ou 4, caractérisé en ce que la plaque (6) comporte un débordement (5) par rapport à la partie avant de la deuxième enveloppe (3), ledit débordement étant un raccord de l'appareil encastrable avec une structure portante telle qu'un mur ou une cheminée ou une structure décorative cachant éventuellement ledit raccord.

6. Appareil de chauffage selon la revendication 1 ou 2, caractérisé en ce qu'il consiste en un poêle.

7. Procédé de calibrage expérimental d'une pluralité de perforations d'entrée d'air (8) et/ou de sortie d'air (7), pour optimiser simultanément la température et la vitesse d'un flux d'air chaud (12) sortant d'un appareil de chauffage selon l'une quelconque des revendications précédentes, caractérisé en ce qu'il comprend les étapes suivantes :
- on pratique une pluralité de perforations de forme déterminée en guise d'entrées (8) et sorties (7) d'air dans la plaque (6) ;
- on ajuste par essais successifs la taille desdites perforations (7,8), en gardant constamment un rapport de la section totale aérolique, S_{A}, des perforations de sortie d'air à la section totale aérolique, S_{D}, des perforations d'entrée d'air essentiellement proche de la valeur correspondant à la relation S_{A} = S_{D} x T_{A}/T_{amb}, où T_{A} est la température absolue souhaitée de l'air sortant en fonctionnement et T_{amb}, la température absolue à l'ambiance.

8. Procédé de calibrage expérimental selon la revendication 7, caractérisé en ce qu'il comprend les étapes suivantes pour effectuer l'ajustement de la taille desdites perforations (7,8) :
- en air calme, on installe une boîte à fumées à proximité des entrées d'air (8) dudit appareil de chauffage ;
- on visualise, à des régimes de fonctionnement respectivement maximal, intermédiaire et minimal dudit appareil de chauffage, la trajectoire de l'air caloporteur sortant (12), ladite visualisation étant réalisée de préférence par des moyens photographiques ou vidéo ;
- on ajuste la taille desdites perforations d'entrée (8) et/ou sortie(7), en respectant essentiellement la forme de départ desdites perforations (7,8), de manière à maximiser la distance limite, mesurée à partir dudit appareil de chauffage, à laquelle on obtient un flux d'air chaud sortant (12) essentiellement horizontal, pour chacun desdits trois régimes de fonctionnement.

9. Procédé de calibrage expérimental selon la revendication 7 ou 8, caractérisé en ce qu'il comprend les étapes suivantes pour effectuer l'ajustement de la taille desdites perforations :
- on place au moins un thermocouple, protégé du rayonnement dudit appareil de chauffage en fonctionnement, dans la zone où le flux d'air caloporteur sortant (12) est essentiellement horizontal et commence à s'incurver vers le haut, définissant une distance limite mesurée à partir dudit appareil de chauffage ;
- on ajuste la taille desdites perforations d'entrée (8) et/ou de sortie (7), en respectant essentiellement la forme de départ desdites perforations (7,8), de manière à maximiser la température mesurée par ledit thermocouple, à des régimes de fonctionnement respectivement maximal, intermédiaire et minimal dudit appareil de chauffage, à ladite distance limite.
